# EUROPÄISCHE PATENTSCHRIFT

(11) **EP 0 003 356 B1**
(45) Veröffentlichungstag und Bekanntmachung des Hinweises auf die Patenterteilung: **04.11.1981**
(21) Anmeldenummer: 79100218.1
(22) Anmeldetag: 25.01.1979
(51) Int. Cl.: B21D 3/00, F16H 25/10, F16H 21/20

(54) **Richtbank zum Ausrichten von länglichen Gegenständen**
Straightening machine for elongated work-pieces
Machine pour redresser des objets allongés

(30) Priorität: 01.02.1978 CA 296016
(43) Veröffentlichungstag der Anmeldung: 08.08.1979
(73) Patentinhaber: International Business Machines Corporation, Armonk, N.Y. 10504 (US)
(72) Erfinder: Jordan, Herbert Lionel, East York Toronto Ontario M4B 1J5 (CA)
(74) Vertreter: Schröder, Otto H., Dr. Ing.

## Beschreibung

Die Erfindung bezieht sich auf eine Richtbank zum Ausrichten eines länglichen Gegenstandes, wobei Mittel zur oszillierenden, in ihrer Größe verstellbaren Auslenkung wenigstens eines Abschnitts des Gegenstandes vorgesehen sind.

Derartige Richtbänke ermöglichen das Geradebiegen von z. B. stangen- oder rohrförmigen Gegenständen. Es ist eine solche Einrichtung bekannt (US Patent 3 328 995), bei der der Gegenstand in einer Reihe von hintereinander angeordneten und gegeneinander verschiebbaren Backen eingespannt wird. Durch senkrecht zur Längsachse erfolgende vibrierende Relativbewegungen benachbarter Backen werden Teilabschnitte des auszurichtenden Gegenstandes ausgelenkt. Unterschiedliche Auslenkungsamplituden werden durch Variation der effektiven Hebelarme des antreibenden Hebelsystems erzielt.

Diese bekannte Richtbank ist geeignet für die Ausrichtung von länglichen Gegenständen mit im wesentlichen gleichbleibendem Querschnittsprofil, während bei in Längsrichtung variablen Profilen aufwendige Anpassungen erforderiich werden. Zudem ist die Anordnung ungeeignet für Ausrichtungsverfahren, bei denen der an einem Ende fest eingespannte Gegenstand am freien Ende auszulenken ist.

Die vorliegende Erfindung bietet eine den Erfordernissen angepaßte, vereinfachte Ausführung einer Richtbank mit Mitteln zur oszillierenden, in ihrer Größe verstellbaren Auslenkung wenigstens eines Abschnittes des auszurichtenden Gegenstandes, wobei diese Mittel einen Hebel aufweisen, der durch Antriebsmittel mit ständig gleichbleibender Amplitude um eine Achse hin- und hergeschwenkt wird, sowie eine um eine Mittellage schwingende längsgeführte Halterung für den Gegenstand, und ein mit dem Hebel und mit der Halterung verbundenes Verbindungsglied, das durch Einstellmittel derart verstellbar ist, daß die Amplitude der Auslenkung der Halterung bis auf Null verändert werden kann. Sie ist dadurch gekennzeichnet, daß die Halterung mit dem Verbindungsglied in einem Drehpunkt verbunden ist, der Hebel um einen Festpunkt schwenkbar ist und eine Nut aufweist, die einen Bogenabschnitt eines Kreises um den Drehpunkt bildet und ein am Verbindungsglied angebrachter Mitnehmerstift in die Nut greift, wobei seine Stellung in der Nut durch ein Verschwenken des Verbindungsgliedes über die Einstellmittel und damit die Amplitude der Auslenkung bestimmt wird, das Ganze derart, daß die Mittellage der Auslenkung der Halterung unabhängig von der Stellung des Mitnehmerstiftes in der Nut stets gleichbleibend ist.

Die durch die Erfindung erreichten Vorteile sind im wesentlichen darin zu sehen, daß Gegenstände mit über die Länge ungleichem Querschnitt, wie beispielsweise die Druckhämmer eines Aufschlagdruckers, ausgerichtet werden können und daß der zu treibende maschinelle Aufwand den tatsächlichen Anforderungen angepaßt ist. Ferner gestattet es die Erfindung mit einfachen Mitteln, sowohl eine bequeme Änderung des Maximums der um einen festen Referenzpunkt erfolgenden Auslenkung auszuführen, als auch eine gleichmäßige Reduktion der Auslenkungsamplitude vom Maximum auf Null zu erzielen.

Im folgenden wird die Erfindung anhand von lediglich einen Ausführungsweg darstettenJen Zeichnungen näher erläutert.

Es zeigt
Fig. 1 eine schematische Darstellung der erfindungsgemäßen Vorrichtung und
Fig. 2 eine perspektivische Ansicht eines Teils der in Fig. 1 gezeigten Vorrichtung im demontierten Zustand.

Mit Hilfe der Fig. 1 werden im folgenden die Erfindung sowie ein Anwendungsbeispiel näher beschrieben. Dargestellt ist eine Richtbank zum Ausrichten individueller Druckhämmer von Aufschlagdruckern. Auf die Frage nach der Notwendigkeit des Ausrichtens solcher Hämmer wird hier nicht näher eingegangen. Es genügt die Feststellung, daß es bei solchen Hämmern darauf ankommt, daß gewisse Oberflächen parallel zueinander liegen und bestimmte Abstände aufweisen, um ein einwandfreies Arbeiten des Druckers zu gewährleisten.

In Fig. 1 ist ein Hammer 1 gezeigt, dessen eines Ende in einer Einspannvorrichtung 2 und dessen anderes Ende in einer auf einem Führungsschlitten angeordneten Halterung 3 befestigt ist, die beispielsweise aus justierbaren Klemmbacken besteht. Die Einspannung kann, wie gezeigt, mit Hilfe einer Druckluftzylinderanordnung 4 oder anderer geeigneter Mittel erfolgen.

Der Schlitten ist auf einem Teil des allgemeinen Maschinenrahmens 5 derart montiert, daß er eine oszillierende Bewegung oder Schwingung um eine durch die Linie A-A gekennzeichnete Ausgangslage ausführen kann. Dies bedeutet, daß auch das in der Halterung eingespannte Hammerende um diese Linie ausgelenkt wird.

Im Punkt 6 ist ein Verbindungsglied 7 drehbar an den Schlitten angeschlossen. Das andere Ende des Gliedes 7 ist, ebenfalls drehbar, im Punkt 8 mit einer Druckluftzylinderanordnung 9 verbunden, die eine seitliche Auslenkung des Verbindungsgliedes 7 (in Fig.1 nach links) ermöglicht. Eine justierbare hydraulische Steuervorrichtung 10 kontrolliert die Rückführung des Gliedes 7 in seine in Fig. 1 dargestellte Ausgangslage, in der das Glied 7 und der Schlitten mit der Halterung 3 auf einer Geraden liegen, die im weiteren als Mittellinie bezeichnet wird.

Um das Verbindungsglied 7 in eine Hin- und Herbewegung (in Fig. 1 auf und ab) zu versetzen, ist ein Hebel 11 vorgesehen. Dieser kann eine oszillierende Bewegung um einen festen Punkt 15 ausführen, der auf der genannten Mittellinie liegt. Am anderen Ende des Hebels 11 befindet sich ein Nockenstößel 12a, der der Nocken_{K}urve 12 einer Nockensteuerung 13 folgt. Die Nockensteuerung 13 wird durch eine Antriebsvorrichtung 14 angetrieben und läuft während des Betriebs der Vorrichtung kontinuierlich um. Somit bewegt sich das linke Ende des Hebels 11 auf und ab (in Fig. 1 gestrichelt angedeutet). In Fig. 2 ist die Verbindung zwischen Verbindungsglied 7 und Hebel 11 dargestellt. Mit 15 ist der feste Drehpunkt des Hebels 11 bezeichnet. Er wird durch einen mit dem Maschinenrahmen fest verbundenen Achsstummel gebildet, der in ein im Hebel 11 vorgesehenes (gestrichelt angedeutetes) Loch eingreift. Wie erwähnt, liegt der Punkt 15 auf der oben definierten Mitttellinie des Gliedes 7 und der Halterung 3.

In der dem Betrachter zugewandten Oberfläche des Hebels 11 befindet sich eine bogenförmige Nut 11 a. Sie bildet einen Teil eines Kreises mit dem Radius R, dessen Mittelpunkt mit dem Drehpunkt 6 zusammenfällt. Die Nut beginnt im Drehpunkt 15.

Ein am Verbindungsglied 7 angebrachter Mitnehmerstift 16 wird in die Nut 11 a geführt. Er bewegt sich in der Nut, wenn das Glied 7 durch die Einrichtungen 9 und 10 um den Drehpunkt 6 ausgelenkt wird.

Solange sich die Druckluftzylinderanordnung 9 und somit das Glied 7 und die Halterung 3 in der in Fig. 1 gezeigten Ausgangslage befinden, wird die oszillierende Bewegung des Hebels 11 um den Punkt 15 nicht auf das Glied 7 oder die Halterung 3 übertragen. Wird jedoch das Glied 7 durch die Anordnung 9 nach links ausgelenkt, so wird der Mitnehmerstift 16 vom Festpunkt 15 wegbewegt. Je weiter der Stift von 15 entfernt wird, so größer wird die Amplitude der oszillierenden Bewegung des Stiftes 16 und damit auch die des Verbindungsgliedes 7 und der Halterung 3. Letztere wird um ihre Ausgangslage A-A hin- und herbewegt.

Das Ausrichten des Hammers 1 erfolgt, indem das in der Halterung 3 des Schlittens befestigte Hammerende um die Mittellage A-A hin- und herberwegt wird. Begonnen wird mit einer maximalen Schwingungsamplitude, bei der die Streckgrenze des Hammermaterials gerade überschritten wird. Dann wird die Amplitude kontinuierlich reduziert, bis sie den Wert Null erreicht und der Schlitten auf der Mittellage zum Stillstand kommt.

Mit der beschriebenen Anordnung werden diese Operationen ausgeführt, indem zunächst das Verbindungsglied 7 durch die Druckluftzylinderanordnung 9 gerade so weit ausgelenkt wird, daß die Amplitude der Schwingungen der Halterung 3 das vorgesehene Maximum erreicht. Gesteuert durch die Vorrichtung 10 bewegt sich dann das Glied 7 in Richtung seiner Ausgangslage zurück. Hierbei reduziert sich die Amplitude der Schlittenbewegungen kontinuierlich und wird schließlich zu Null, wenn Glied 7 in die Ausgangslage zurückgekehrt ist.

## Patentansprüche

Richtbank zum Ausrichten eines länglichen Gegenstandes mit Mitteln zur oszillierenden, in ihrer Größe verstellbaren Auslenkung wenigstens eines Abschnittes des Gegenstandes (1), wobei diese Mittel einen Hebel (11) aufweisen, der durch Antriebsmittel mit ständig gleichbleibender Amplitude um eine Achse hin- und hergeschwenkt wird, sowie eine um eine Mittellage schwingende längsgeführte Halterung (3) für den Gegenstand, ein mit dem Hebel (11) und mit der Halterung (3) verbundenes Verbindungsglied (7), das durch Einstellmittel (9, 10) derart verstellbar ist, daß die Amplitude der Auslenkung der Halterung bis auf Null verändert werden kann, dadurch gekennzeichnet, daß die Halterung (3) mit dem Verbindungsglied (7) in einem Drehpunkt (6) verbunden ist, der Hebel (11) um einen Festpunkt schwenkbar ist und eine Nut (11a) aufweist, die einen Bogenabschnitt eines Kreises um den Drehpunkt (6) bildet und ein am Verbindungsglied (7) angebrachter Mitnehmerstift (16) in die Nut (11a) greift, wobei seine Stellung in der Nut (11a) durch ein Verschwenken des Verbindungsgliedes über die Einstellmittel (9, 10) und damit die Amplitude der Auslenkung bestimmt wird, das Ganze derart, daß die Mittellage der Auslenkung der Halterung (3) unabhängig von der Stellung des Mitnehmerstiftes (16) in der Nut (11a) stets gleichbleibend ist.

## Claims

Straightening machine for elongated work-pieces, with means for causing reciprocatory deflection of varying magnitude of at least a section of the work-pieces, wherein this means comprises a lever (11) which, driven by drive means, is oscillated at constant amplitude about a shaft, a guided mounting (3) for supporting the work-pieces, reciprocable about a mid-position, and a link (7), connected with the lever (11) and with the mounting (3) and adjustable through positioning means (9, 10) so that the magnitude of the deflection of the mounting can be reduced to zero, characterized in that the mounting (3) is connected to the link (7) at a pivot point (6), the lever (11) is pivoted about a fixed point and has a groove (11a) in the form of an arc of a circle about the pivot point (6), and a follower element (16), connected to the link (7) is engaged in the groove (11a), so that its position whithin the groove (11 a), and thereby the magnitude of the deflection, is determined by shift of the link (7) by positioning means (9, 10), the arrangement being such that the mid-position of the mounting (3) remains the same, irrespective of the position of the follower element (15) in the groove (11 a).

## Revendications

Machine pour redresser un objet allongé comportant des moyens pour provoquer des oscillations à amplitude variable d'au moins une partie de l'objet (1), lesdits moyens comportant un levier (11) qui, grâce à un mécanisme d'entraînement, pivote à amplitude constante autour d'un axe, un support (3) pour l'objet, guidé dans le sens de la longueur et pivotant autour d'une position centrale, un élément de connexion (7) connecté au levier (11) et au support (3) qui, par des moyens de positionnement (9,10), est ajustable, de telle sorte que l'amplitude de la déflexion du support peut être réduite à zéro, caractérisé en ce que le support (3) est connecté à l'élément de connexion (7) en un centre de rotation (6), en ce que le levier (11), pivotable autour d'un point fixe, est muni d'une encoche (11 a) formant un segment de cercle autour du centre de rotation (6), et en ce qu'un élément d'entraînement (16) relié à l'élément de connexion (7) s'engage dans l'encoche (11a), la position dudit élément dans l'encoche (11a) et ainsi l'amplitude de déflexion étant déterminée par un pivotement de l'élément de connexion par les moyens de positionnement (9, 10), de telle sorte que la position centrale de la déflexion du support (3) reste la même quelle que soit la position de l'élément d'entraînement (16) dans l'encoche (11 a).
